# EUROPÄISCHE PATENTSCHRIFT

(11) **EP 1 698 482 B1**
(45) Veröffentlichungstag und Bekanntmachung des Hinweises auf die Patenterteilung: **28.01.2009**
(21) Anmeldenummer: 06003569.8
(22) Anmeldetag: 21.06.2000
(51) Int. Cl.: B42C 5/04, B42C 19/08

(54) **Buchblockzange zum automatischen Einlesen von Produktionsparametern**
Book block clamp for automatically reading in production parameters
Pince de corps d'ouvrage pour mettre des données des paramètres de production en mémoire

(30) Priorität: 21.06.1999 DE 19928337; 05.10.1999 DE 19948183
(43) Veröffentlichungstag der Anmeldung: 06.09.2006
(62) Teilanmeldung aus: 00113229.9
(73) Patentinhaber: Landen, Franz-Josef, 70184 Stuttgart (DE)
(72) Erfinder: Landen, Franz-Josef, 70184 Stuttgart (DE)

(56) Entgegenhaltungen:
- EP-A- 0 819 634
- DE-A1- 3 603 218
- US-A- 4 767 250
- US-A- 4 904 138
- US-A- 5 031 464

## Beschreibung

### 1. Stand der Technik

Um Bücher binden zu können, müssen die zu bindenden Blätter in einer Buchblockzange im ersten Arbeitsgang zusammengehalten werden. Dabei müssen diese Blätter in dieser Zange so gehalten werden, dass das untere Ende des Stapels für einen Bereich von ca. 7 bis 15 mm frei zugänglich ist, um nachfolgende Bearbeitungsschritte zu ermöglichen. U.a. dient diese Bearbeitung der Faserfreilegung für den späteren Klebstoffauftrag. Bedingt durch die Kräfte, die durch die derzeitigen Rückenbearbeitungswerkzeuge auf den Papieraushang wirken, muss die Pressung unterschiedlich gestaltet sein. Je härter das Papier ist, z.B. bei gestrichenen Papieren, umso größer muss die Zangenpressung sein etc. Da der Buchblock während der Bearbeitung der Blattkanten im rechten Winkel zum Werkzeug steht, muss der Blockaushang, besonders bei kleineren Maschinen, mit einem Gegengewicht, bspw. einer Art Gegenschneide in Form gehalten werden.

US 4904138 zeigt eine Vorrichtung zur automatischen Einstellung der Buchblockzangen auf die unterschiedlichen Buchblockstärken von Buchblocks. In US 4904138 wird aber nicht, mit unterschiedlichen Volumina des Papiers gerechnet.

Es ist die Rufgabe der Erfindung ein Verfahren zur Softcover-Buchherstellung zu schaffen in dem nicht nur die unterschiedlichen Buchblockstärken gemessen werden, sondern auch mit unterschiedlichen Volumina des Papiers gerechnet wird.

### 2. Beschreibung der Erfindung

Die nach dem erfindungsgemäßen Verfahren vorzugsweise für Ein- bis Fünfzangen-Bindemaschinen, kann auch mit einer Buchblockzange versehen werden, die nicht mehr auf die unterschiedlichen Blockstärken und die Weichheit des Papiers eingestellt werden muss.

Die Messung der Buchblockstärke erfolgt bspw. inkremental durch einen Weggeber. Dieser erfasste Wert wird auf einen Stellmotor übertragen, der sowohl die Öffnung der Leimdüse auf diesen Wert entsprechend öffnet oder schließt, als auch auf die Prägestation. Dieser erfasste Wert wird in der Prägestation intern auf einen Stellmotor übertragen, der den Abstand zwischen zwei oder mehreren Rillwerkzeugen entsprechend öffnet oder schließt. Dies ist erforderlich für die Vorbereitung des Umschlages (erweichen der Faser zum leichteren Umklappen des Umschlages).

In der Praxis können Papiere über unterschiedliche Volumina verfügen, d.h. manche Papiere erscheinen weicher und lassen sich so mehr pressen. Dieser Erscheinung wird dadurch Rechnung getragen, dass dem gespeicherten Wert automatisch ein Betrag von z.B. 5 oder 10 mm hinzugerechnet wird. Somit ist gewährleistet, dass sämtliche Papiere, selbst mit unterschiedlichem Volumen problemlos bearbeitet werden können.

Die vorab beschriebene Differenz des Verfahrweges zzgl. des genannten Pressweges bildet den Speicherwert. Dieser Wert, und somit die erforderliche Zangenöffnung stellt sich von selbst ein, ohne Werkzeug oder sonstige Handhabung. Er bleibt gespeichert, bis die gesamte Auflage mit diesem Format verarbeitet ist, d.h. die Zange öffnet nur noch so weit wie der ermittelte Wert. Um die Öffnung der Zange wieder zu verändern, muss lediglich der gespeicherte Wert gelöscht werden.

Die Erfindung betrifft ein Verfahren zur Herstellung von Softcover-Bücher dadurch gekennzeichnet, daß zur Leimbindung des Buchblocks die Buchblockstärke des Buchblocks gemessen und gespeichert, die Weichheit des Papiers wird dadurch Rechnung getragen, daß dem gespeicherten, Wert der Buchblockstärke des Buchblocks automatisch ein Betrag von z.B. 5 oder 10mm hinzugerechnet, und die Öffnung der Buchblockzangen auf diesen Wert eingestellt wird.

Die Messung der Buchblockstärke des Buchblocks erfolgt vorzugsweise über die Bestimmung des Verfahrwegs einer verfahrbaren Stützplatte der zur Aufnahme des Buchblocks vorgesehenen Buchblockzange.

Bevorzugt ist das Verfahren dadurch gekennzeichnet, dass zur Steuerung der Buchblockzange die Buchblockzange zunächst auf den maximalen Wert geöffnet wird und anschließend zur Aufnahme eines Buchblocks geschlossen wird, wobei während des Öffnens und Schließens die Bewegungen des Zahnritzels oder Gewindemutter oder die jeweilige zum Öffnen und Schließen benötigte Zeit in einer Steuereinheit gemessen und gespeichert werden und die Differenz beider Werte berechnet und gespeichert werden

Bevorzugt wird zur Aufnahme weiterer gleichartiger Buchblöcke nur noch auf den ermittelten Differenzwert geöffnet.

Bevorzugt wird dem ermittelten Differenzwert ein Wert zugeschlagen, der frei wählbar ist oder dem Volumen des volumenreichsten in den aufzunehmenden Buchblöcken enthaltenen Papiers entspricht.

## Patentansprüche

1. Verfahren zur Herstellung von Softcover-Bücher **dadurch gekennzeichnet, daß** zur Leimbindung des Buchblocks die Buchblockstärke des Buchblocks gemessen und gespeichert, die Weichheit des Papiers wird **dadurch** Rechnung getragen, daß dem gespeicherten Wert der Buchblockstärke des Buchblocks automatisch ein Betrag hinzugerechnet, und die öffnung der Buchblockzangen auf diesen Wert eingestellt wird.

2. Verfahren nach Anspruch 1, wobei die Messung der Buchblockstärke des Buchblocks über die Bestimmung des Verfahrwegs einer verfahrbaren Stützplatte der zur Aufnahme des Buchblocks vorgesehenen Buchblockzange erfolgt.

3. Verfahren nach Anspruch 2, wobei zur Steuerung der Buchblockzange die Buchblockzange zunächst auf den maximalen Wert geöffnet wird und anschließend zur Aufnahme eines Buchblocks geschlossen wird, wobei während des Öffnens und Schließens die Bewegungen des Zahnritzels oder Gewindemutter oder die jeweilige zum Öffnen und Schließen benötigte Zeit in einer Steuereinheit gemessen und gespeichert werden und die Differenz beider Werte berechnet und gespeichert werden.

4. Verfahren nach Anspruch 3, wobei zur Aufnahme weiterer gleichartiger Buchblöcke nur noch auf den ermittelten Differenzwert geöffnet wird.

5. Verfahren nach Anspruch 3 oder 4, wobei dem ermittelten Differenzwert ein Wert zugeschlagen wird, der frei wählbar ist oder dem Volumen des volumenreichsten in den aufzunehmenden Buchblöcken enthaltenen Papiers entspricht.

## Claims

1. A method for manufacturing soft cover books, **characterized in that** for the adhesive binding of the book block the thickness of the book block is measured and stored, wherein the softness of the paper is taken into account by automatically adding an amount to said stored value of the book block thickness of the book block and by adjusting the mouth of the book block nippers to this value.

2. The method according to claim 1, wherein the measurement of the book block thickness of the book block is performed by determining the displacement path of a displaceable supporting plate of said book block nippers provided to accommodate said book block.

3. The method according to claim 1, wherein for controlling said book block nippers said book block nippers are initially opened to a maximum value and are then closed in order to accommodate said book block, wherein during said opening and closing the movements of the pinion or of the screw nut or the time needed for said opening and closing, respectively, are measured and stored in a control unit and the difference between both values is calculated and stored.

4. The method according to claim 3, wherein for accommodating further similar book blocks said opening is performed merely up to said determined differential value.

5. The method according to claim 3 or 4, wherein said determined differential value is increased by a value which can be freely selected or which corresponds to the volume of the paper having the maximum volume among all papers contained in the book blocks to be accommodated.

## Revendications

1. Procédé de réalisation de livres brochés, **caractérisé en ce que**, pour la reliure par collage du corps d'ouvrage, l'épaisseur du corps d'ouvrage est mesurée et mémorisée, la souplesse du papier étant prise en compte par le fait qu'une valeur est ajoutée automatiquement à la valeur mémorisée pour l'épaisseur du corps d'ouvrage et l'ouverture de la pince maintenant le corps d'ouvrage est réglée à cette valeur.

2. Procédé selon la revendication 1, dans lequel la mesure de l'épaisseur du corps d'ouvrage est effectuée par le biais de la détermination de la distance de déplacement d'une plaque de support mobile pour la pince prévue pour recevoir le corps d'ouvrage.

3. Procédé selon la revendication 2, dans lequel, pour commander la pince maintenant le corps d'ouvrage, ladite pince est d'abord ouverte à la valeur maximale et est fermée ensuite pour maintenir le corps d'ouvrage, sachant que pendant l'ouverture et la fermeture, les mouvements du pignon ou de l'écrou fileté ou le temps nécessaire chaque fois pour ouvrir et fermer sont mesurés dans une unité de commande et la différence entre ces deux valeurs est calculée et mémorisée.

4. Procédé selon la revendication 3, dans lequel, en vue de recevoir d'autres corps d'ouvrage de même type, l'ouverture est effectuée maintenant seulement à la valeur de la différence calculée.

5. Procédé selon la revendication 3 ou 4, dans lequel à la valeur de la différence calculée on ajoute une valeur qui peut être choisie librement ou correspond au volume du papier avec le plus grand volume contenu dans les corps d'ouvrage à recevoir.
